# EUROPÄISCHE PATENTSCHRIFT

(11) **EP 0 959 247 B1**
(45) Veröffentlichungstag und Bekanntmachung des Hinweises auf die Patenterteilung: **16.07.2003**
(21) Anmeldenummer: 98109157.2
(22) Anmeldetag: 20.05.1998
(51) Int. Cl.: F04B 43/073, F04B 43/067

(54) **MEMBRANPUMPE ZUR FÖRDERUNG HOCHVISKOSER MEDIEN**
DIAPHRAGM PUMP FOR HIGHLY VISCOUS FLUIDS
POMPE A MEMBRANE POUR FLUIDS HAUTEMENT VISQUEUX

(43) Veröffentlichungstag der Anmeldung: 24.11.1999
(73) Patentinhaber: J. Wagner AG, 9450 Altstätten (CH)
(72) Erfinder: Jüterbock, Karsten, Dipl.-Ing., 88634 Herdwangen-Schönach (DE)
(74) Vertreter: Engelhardt, Guido, Dipl.-Ing.

(56) Entgegenhaltungen:
- WO-A-97/47883
- DE-A- 2 357 143
- DE-A- 2 923 284
- US-A- 2 605 710
- US-A- 2 752 854
- US-A- 4 060 178
- PATENT ABSTRACTS OF JAPAN vol. 009, no. 272 (M-425), 30. Oktober 1985 & JP 60 116888 A (SHIYOUWA SEIKI KOGYO KK;OTHERS: 01), 24. Juni 1985

## Beschreibung

Die Erfindung bezieht sich auf eine Vorrichtung zur Förderung insbesondere pastöser Medien mit einer ersten Membranpumpe, die eine in einem Gehäuse eingespannte erste Membran und einen mechanisch betätigbaren ersten Verstellkolben aufweist, der über eine in einem zwischen diesem und der Membran in dem Gehäuse eingearbeiteten ersten Freiraum eingefülltes, ein hydraulisches Gestänge bildende Flüssigkeit auf die erste Membran einwirkt, wobei der erste Freiraum über ein in einem Rücklaufkanal eingesetztes einstellbares Druckbegrenzungsventil an einen Vorratsraum für die Flüssigkeit angeschlossen und der ersten Membranpumpe eine in gleicher Weise gestaltete zweite Membranpumpe zugeordnet ist, deren zweiter Verstellkolben um 180° versetzt zu dem ersten Verstellkolben der ersten Membranpumpe antreibbar ist, wobei das Fördervolumen der zweiten Membranpumpe kleiner bemessen ist als das Fördervolumen der ersten Membranpumpe und der zweite Freiraum der zweiten Membranpumpe mit dem Vorratsraum der Flüssigkeit verbunden ist, der erste Druckraum der ersten Membranpumpe über einen Förderkanal, in den ein Rückschlagventil eingesetzt ist, mit dem zweiten Druckraum der zweiten Membranpumpe verbunden und dieser über eine Förderleitung mit einem Arbeitsgerät, beispielsweise einer Spritzpistole, in Verbindung steht.

Eine Fördervorrichtung dieser Art, die zur Förderung von Gasen dient, ist durch die JA 60 116888 A bekannt. Bei diesem Verdichter ist der Förderdruck nach der zweiten Membranpumpe höher als nach der ersten Membranpumpe, so dass zwei Druckbegrenzungsventile vorzusehen sind, die auf unterschiedliche Drücke ausgelegt werden müssen. Der Bauaufwand ist somit erheblich, auch ist dadurch bedingt eine hohe Störanfälligkeit gegeben.

Aufgabe der Erfindung ist es daher, die Fördervorrichtung der eingangs genannten Gattung derart zu verbessern, dass diese für pastöse Medien verwendbar ist und dass bei jedem Druckbereich nur geringe Pulsationen des geförderten Mediums auftreten, so dass stets ein gutes Spritzbild gegeben ist. Vor allem aber soll erreicht werden, dass trotz niederer Hubfrequenzen auch hochviskose Medien angesaugt und kontinuierlich gefördert werden können und dass es dazu nur eines geringen Bauaufwandes bedarf.

Gemäß der Erfindung wird dies bei einer Fördervorrichtung der vorgenannten Art dadurch erreicht, dass die Membrane der beiden Membranpumpen in einer Ebene mit seitlichem Abstand zueinander in dem vorzugsweise zweiteiligen Gehäuse eingespannt sind und dass die Verstellkolben der beiden Membranpumpen über auf einer gemeinsamen Antriebswelle um 180° versetzt zueinander angeordnete Exzenterscheiben oder mittels einer durch eine Servoeinrichtung verstellbare Wippe antreibbar sind.

Zweckmäßig ist es hierbei, die Verstellkolben der beiden Membranpumpen in Fluchtrichtung zueinander in dem Gehäuse anzuordnen und durch eine auf einer zwischen diesen und achssenkrecht zu diesen eingesetzten Antriebswelle angebrachten Exzenterscheibe anzutreiben und der den zweiten Verstellkolben der zweiten Membranpumpe aufnehmende Zylinderraum über eine Leitung mit dem deren Membran zugeordneten zweiten Freiraum zu verbinden ist.

Außerdem sollte das Fördervolumen der zweiten Membranpumpe in Abhängigkeit von dem Durchmesser und/oder dem Verstellweg des zweiten Verstellkolbens einstellbar sein, wobei das Fördervolumen der zweiten Membranpumpe etwa der Hälfte des Fördervolumens der ersten Membranpumpe entsprechen sollte.

Angebracht ist es ferner, den beiden Membranpumpen einen gemeinsamen in dem Gehäuse vorgesehenen Vorratsraum für die Flüssigkeit zuzuordnen, in den die Verstellkolben der Membranpumpe teilweise einführbar sind.

Sehr vorteilhaft ist es auch, das Druckbegrenzungsventil beiden Membranpumpen zuzuordnen und die Freiräume der beiden Membranpumpen jeweils über einen mit einem Einwegventil versehenen Kanal an eine dem Druckbegrenzungsventil zugeordnete Rücklaufleitung anzuschliessen und die Förderleitung der zweiten Membranpumpe mit einem Absperr- und Rückschlagventil zu versehen.

Wird eine Vorrichtung zur Förderung insbesondere pastöser Medien gemäß der Erfindung ausgebildet, so ist es mit geringem baulichen Aufwand möglich, einen Förderstrom zu erzeugen, der in jedem Druckbereich nahezu keine Pulsationen aufweist. Das aus dem Druckraum der ersten Membran ausgestoßene Medium wird nämlich nur zum Teil sofort dem Arbeitsgerät zugeführt, der andere Teil wird je nach Größe des Hubvolumens der zweiten Membranpumpe in deren Druckraum zwischengelagert und erst während eines Saughubes der Membran der ersten Membranpumpe wiederum von der Membran der zweiten Membranpumpe beaufschlagt und dem Arbeitsgerät zugeführt, so dass der Förderstrom in einem erheblichen Maße geglättet wird und insbesondere Beschichtungsarbeiten kontinuierlich ausgeführt werden können, ohne dass das Arbeitsergebnis beeinträchtigt wird.

Durch das an die beiden Druckräume der Membranpumpen angeschlossene Druckbegrenzungsventil kann dabei nicht nur stufenlos der Staudruck an dem Arbeitsgerät eingestellt und somit auf die jeweils auszuführenden Arbeiten angepasst werden, sondern die Vorrichtung regelt sich auch selbsttätig in Abhängigkeit von dem Staudruckes, und zwar bei kontinuierlicher Förderung. In den beiden Freiräumen der Membranpumpen stellt sich nämlich jeweils der gleiche Druck ein, Druckspitzen werden dadurch zuverlässig vermieden.

Da mit der vorschlagsgemäß ausgebildeten Vorrichtung auch pastöse Medien in großen Mengen gefördert werden können, wird der Einsatzbereich der Fördervorrichtung in einem erheblichen Maße gesteigert. Auch ist die Störanfälligkeit gering und ein äußerst zufriedenstellendes Spritzbild ist gegeben, bei geringem baulichen Aufwand wird demnach eine Vorrichtung geschaffen, die in sehr vorteilhafter Weise vielseitig einsetzbar ist.

In der Zeichnung ist ein Ausführungsbeispiel der gemäß der Erfindung ausgebildeten Fördervorrichtung dargestellt, das nachfolgend im einzelnen erläutert ist. Hierbei zeigt, jeweils in einem Axialschnitt:
- Figur 1: die aus zwei zusammenwirkenden Membranpumpen bestehende Vorrichtung, deren Verstellkolben durch Exzenterscheiben antreibbar sind,
- Figur 2: die Fördervorrichtung nach Figur 1 mit durch eine Wippe antreibbarer Verstellkolben,
und
- Figur 3: eine Fördervorrichtung gemäß Figur 1 mit axial hintereinander angeordneten gemeinsam durch eine Exzenterscheibe antreibbaren Verstellkolben.

Die in den Figuren 1 bis 3 dargestellte und mit 1 bzw. 1' bezeichnete Vorrichtung dient zur Förderung insbesondere hochviskoser Medien aus einem Vorratsbehältnis 4 zu einem z.B. als Spritzpistole ausgebildeten Arbeitsgerät 2, das über eine Schlauchleitung 3 an die Vorrichtung 1 angeschlossen ist, und besteht im wesentlichen aus einer ersten Membranpumpe 21 und einer zweiten Membranpumpe 31, die gemeinsam in einem zweiteiligen Gehäuse 11 eingebaut sind. Die Membranpumpen 21 und 31 weisen jeweils einen zwischen den beiden Gehäuseteilen 11' und 11", die mittels Schrauben 12 fest miteinander verbunden sind, eingespannte Membran 22 bzw. 32 sowie diesen zugeordneten Verstellkolben 23 bzw. 33 auf, die über in zwischen diesen und den Membrane 22 bzw. 32 vorgesehenen Freiräume 24 bzw. 34 befindliche Flüssigkeitsäulen, die jweils ein hydraulisches Gestänge bilden, auf die Membrane 22 bzw. 32 einwirken. Außerdem sind die Membranpumpen 21 und 31 mit Druckräumen 25 bzw. 35 versehen.

Die Verstellkolben 23 und 33 werden über Exzenterscheiben 43 bzw. 44 angetrieben, die gemeinsam auf einer mittels Wälzlager 42 in dem Gehäuse 11 abgestützten Antriebswelle 41 angeordnet sind. Die Exzenterscheiben 43 undf 44 wirken jedoch um 180° versetzt auf die Verstellkolben 23 bzw. 33 ein, so daß diese gegenläufig zueinander verstellt werden.

In dem Gehäuse 11 ist des weiteren ein Vorratsraum 13 für die in den Freiräumen 24 und 34 befindliche Flüssigkeit vorgesehen, die über eine Rücklaufleitung 14, die mittels zweier Kanäle 16 und 18 an die Freiräume 24 bzw. 34 angeschlossen und mit einem Druckbegrenzungsventil 15 ausgestattet ist, in den Vorratsraum 13 gelangen kann. Um Flüssigkeit selbsttätig in den Freiräumen 24 und/oder 34 einbringen zu können, sind die Verstellkolben 23 und 33 mit schlitzartigen Ausnehmungen 30 bzw. 40 versehen, über die beim Eintauchen der Verstellkolben 23 bzw. 33 in den Vorratsraum 13 Flüssigkeit in die Freiräume 24 bzw. 34 einströmen kann.

Die beiden Druckräume 25 und 35 der Membranpumpen 21 und 31 sind durch einen Förderkanal 26 miteinander verbunden, in dem ein Rückschlagventil 27 eingesetzt ist. Außerdem sind die beiden Kanäle 16 und 18 mit Rückschlagventilen 17 bzw. 19 ausgestattet, und zur Unterstützung der Rückführung der Membran 22 der ersten Membranpumpe 21 dient eine Rückstellfeder 28, die auf die Membran 22 einwirkt.

Wird die Antriebswelle 41 angetrieben, so werden durch die Exzenterscheiben 43 und 44 die Verstellkolben 23 und 33 der ersten Membranpumpe 21 und der zweiten Membranpumpe 31 um 180° versetzt zueinander betätigt. Bei einem Saughub der Membran 22 der ersten Membranpumpe 21 wird hierbei über ein Einlaßventil 29 das zu fördernde Medium aus dem Vorratsbehälter 4 argesaugt und in den Druckraum 25 eingebracht. Bei einem Druckhub der Membran 22 wird das in diesem befindliche Medium bei geschlossenem Einlaßventil 29 über den Förderkanal 26 - dabei öffnet sich das Rückschlagventil 27 selbsttätig - teilweise in den Druckraum 35 der zweiten Membranpumpe 31 gedrückt und teilweise über die Schlauchleitung 3 dem Arbeitsgerät 2 zugeführt. Der Verstellkolben 33 der zweiten Membranpumpe 31 kann, da die Exzenterscheibe 44 gegenüber der Exzenterscheibe 43 um 180° versetzt angeordnet ist, in Richtung der Antriebswelle 41 ausweichen. Bei dem nachfolgenden Saughub der Membran 22 der ersten Membranpumpe 21 führt dagegen die Membran 32 der zweiten Membranpumpe 31 einen Druckhub aus, das in dem Druckraum 35 der zweiten Membranpumpe 31 befindliche Medium wird somit in dem Intervall zwischen zwei Druckhüben der ersten Membranpumpe 21 unter Druck dem Arbeitsgerät 2 zugeführt, so daß keine Pulsationen feststellbar und somit eine konstante Förderung des Mediums zu dem Arbeitsgerät 2 gegeben ist.

Wird z. B. bei geschlossenem Arbeitsgerät 2 ein Staudruck aufgebaut, durch den sich der Druck in den Druckräumen 25 und 35 sowie den Freiräumen 24 und 34 der Membranpumpen 21 und 31 erhöhen wird, so spricht das an diese angeschlossene Druckbegrenzungsventil 15 an und der Druck in den Freiräumen 24 und 34 wird sofort selbsttätig, da das Druckbegrenzungsventil 15 öffnet, auf den vorgegebenen Wert begrenzt. Da der Druck in den Druckräumen 25 und 35 sowie den Freiräumen 24 und 34 stets gleich hoch ist, werden somit Druckspitzen, die zu Beschädigungen führen können, vermieden.

Bei der Ausgestaltung nach Figur 2 ist zum Antrieb der Verstellkolben 23 und 24 eine auf einem Bolzen 46 verschwenkbar gelagerte Wippe 45 vorgesehen, die durch eine Servoeinrichtung 47 antreibbar ist. Die Servoeinrichtung 47 besteht hierbei aus einem ineinem Zylinder 48 eingesetzten, beidseitig durch wechselweise Zufuhr eines Druckmittels in die Druckräume 51 oder 52 einströmendes Druckmittel beaufschlagbaren Kolben 49, dessen Kolbenstange 50 auf die Wippe 45 einwirkt. Außerdem sind den Verstellkolben 23 und 33 der Membranpumpen 21 und 31 Rückstellfedern 53 und 54 zugeordnet, die auf die Verstellkolben 23 bzw. 33 einwirken und sich an dem Gehäuse 11 abstützen. Des weiteren ist bei dieser Ausgestaltung in einen Kanal 20, durch den der Druckraum 35 der zweiten Membranpumpe 31 mit der Schlauchleitung 3 verbunden ist, ein Rückschlagventil 36 eingebaut, durch das der Druck bei geschlossenem Arbeitsgerät 2 in der Schlauchleitung 3 eingesperrt wird.

Bei der Vorrichtung 1' nach Figur 3 ist der Verstellkolben 33' der zweiten Membranpumpe 31' in Achsrichtung der ersten Membranpumpe 21 angeordnet und die beiden Membranpumpen 21 und 31' sind gemeinsam mittels der Exzenterscheibe 43'antreibbar, die auf der Antriebswelle 41' angebracht ist. Der den Verstellkolben 33' der zweiten Membranpumpe 31' aufnehmende Zylinderraum 37 ist hierbei über eine Leitung 38 mit dem Freiraum 34' verbunden, so daß die Verstellbewegungen des Verstellkolbens 33' über das zwischen diesem und der Membran 32 sich befindende hydraulische Gestänge auf diese übertragen werden. Die Vorrichtung 1' ist in gleicher Weise wirksam wie die Vorrichtung 1 nach den Figuren 1 und 2.

## Patentansprüche

1. Vorrichtung (1) zur Förderung insbesondere pastöser Medien mit einer ersten Membranpumpe (21), die eine in einem Gehäuse (11) eingespannte erste Membran (22) und einen mechanisch betätigbaren ersten Verstellkolben (23) aufweist, der über eine in einen zwischen diesem und der Membran (22) in dem Gehäuse (11) eingearbeiteten ersten Freiraum (24) eingefülltes, ein hydraulisches Gestänge bildende Flüssigkeit auf die erste Membran (22) einwirkt, wobei der erste Freiraum (24) über ein in einen Rücklaufkanal (14) eingesetztes einstellbares Druckbegrenzungsventil (15) an einen Vorratsraum (13) für die Flüssigkeit angeschlossen und der ersten Membranpumpe (21) eine in gleicher Weise gestaltete zweite Membranpumpe (31) zugeordnet ist, deren zweiter Verstellkolben (33) um 180° versetzt zu dem ersten Verstellkolben (23) der ersten Membranpumpe (21) antreibbar ist, wobei das Fördervolumen der zweiten Membranpumpe (31) kleiner bemessen ist als das Fördervolumen der ersten Membranpumpe (21) und der zweite Freiraum (34) der zweiten Membranpumpe (31) mit dem Vorratsraum (13) der Flüssigkeit verbunden ist, der erste Druckraum (25) der ersten Membranpumpe (21) über einen Förderkanal (26), in den ein Rückschlagventil (27) eingesetzt ist, mit dem zweiten Druckraum (35) der zweiten Membranpumpe (31) verbunden und dieser über eine Förderleitung (3) mit einem Arbeitsgerät, beispielsweise einer Spritzpistole (2), in Verbindung steht,
**dadurch gekennzeichnet,**
**dass** die Membrane (22, 32) der beiden Membranpumpen (21, 31) in einer Ebene mit seitlichem Abstand zueinander in dem vorzugsweise zweiteiligen Gehäuse (11) eingespannt sind und dass die Verstellkolben (23, 33) der beiden Membranpumpen (21, 31) über auf einer gemeinsamen Antriebswelle (41) um 180° versetzt zueinander angeordnete Exzenterscheiben (43, 44) oder mittels einer durch eine Servoeinrichtung (49) verstellbare Wippe (45) antreibbar sind.

2. Vorrichtung nach Anspruch 1,
**dadurch gekennzeichnet,**
**daß** die Verstellkolben (23, 33') der beiden Membranpumpen (21, 31) in Fluchtrichtung zueinander in dem Gehäuse (11) angeordnet und durch eine auf einer zwischen diesen und achssenkrecht zu diesen eingesetzten Antriebswelle (41') angebrachten Exzenterscheibe (43') antreibbar sind und daß der den zweiten Verstellkolben (33') der zweiten Membranpumpe (31') aufnehmende Zylinderraum (37) über eine Leitung (38) mit dem deren Membran (32) zugeordneten zweiten Freiraum (34) verbunden ist.

3. Vorrichtung nach Anspruch 1 oder 2,
**dadurch gekennzeichnet,**
**daß** das Fördervolumen der zweiten Membranpumpe (31) in Abhängigkeit von dem Durchmesser und/oder dem Verstellweg des zweiten Verstellkolbens (33) einstellbar ist.

4. Vorrichtung nach Anspruch 3,
**dadurch gekennzeichnet,**
**daß** das Fördervolumen der zweiten Membranpumpe (31) etwa der Hälfte des Fördervolumens der ersten Membranpumpe (21) entspricht.

5. Vorrichtung nach einem oder mehreren der Ansprüche 1 bis 4,
**dadurch gekennzeichnet,**
**daß** den beiden Membranpumpen (21, 31) ein gemeinsamer in dem Gehäuse (11) vorgesehener Vorratsraum (13) für die Flüssigkeit zugeordnet ist, in den die Verstellkolben (23, 33) der Membranpumpe (21, 31) teilweise einführbar sind.

6. Vorrichtung nach einem oder mehreren der Ansprüche 1 bis 5,
**dadurch gekennzeichnet,**
**daß** das Druckbegrenzungsventil (15) beiden Membranpumpen (21, 31) zugeordnet ist. und dass die Freiräume (24, 34) der beiden Membranpumpen (21, 31) jeweils über einen mit einem Einwegventil (17 bzw. 19) versehenen Kanal (16 bzw. 18) an eine dem Druckbegrenzungsventil (15) zugeordnete Rücklaufleitung (14) angeschlossen sind.

7. Vorrichtung nach einem oder mehreren der Ansprüche 1 bis 6,
**dadurch gekennzeichnet,**
**daß** die Förderleitung (3) der zweiten Membranpumpe (31) mit einem Absperr- und Rückschlagventil (36) versehen ist.

## Claims

1. A device (1) for pumping media, in particular in the form of a paste, with a first diaphragm pump (21) possessing a first diaphragm (22) clamped in a housing (11) and a mechanically actuated first adjustment piston (23) which acts on the first diaphragm (22) by means of a fluid filled in a first cavity (24) worked into the housing (11) between the adjustment piston (23) and the diaphragm (22), with the fluid forming a hydraulic linkage, the first cavity (24) being connected to a reservoir chamber (13) for the fluid by means of an adjustable pressure limiting valve (15) inserted in a return flow duct (14) and with a second diaphragm pump (31) of the same design being assigned to the first diaphragm pump (21), in which the second adjustment piston (33) of the second diaphragm pump (31) can be driven at a 180° angle in relation to the first adjustment piston (23) of the first diaphragm pump (21), the pumping volume of the second diaphragm pump (31) being smaller than the pumping volume of the first diaphragm pump (21) and the second cavity (34) of the second diaphragm pump (31) being connected to the reservoir chamber (13) for the fluid, the first pressure chamber (25) of the first diaphragm pump (21) is connected to the second pressure chamber (35) of the second diaphragm pump (31) by means of a pumping duct (26) in which a non-return valve (27) is inserted and the second pressure chamber (35) is connected to an implement, for example a spray gun (2),
**characterised in that**,
the diaphragms (22, 32) of the two diaphragm pumps (21, 31) are clamped in one plane with a lateral offset between one another within the housing (11), which in a preferred embodiment is in two parts, and that the adjustment pistons (23, 33) of the two diaphragm pumps (21, 31) can be driven by means of eccentric discs (43, 44) arranged offset at a 180° angle to one another on a common drive shaft (41), or else by means of a rocker (45) which is moved by a servo device (49).

2. The device in accordance with Claim 2,
**characterised in that**,
the adjustment pistons (23, 33') of the two diaphragm pumps (21, 31) are arranged in line with one another within the housing (11) and can be driven by an eccentric disc (43') mounted on a drive shaft (41') fitted in between them and at a perpendicular angle to them, and that a line (38) connects the cylinder space (37) accommodating the second adjustment piston (33') of the second diaphragm pump (31') to the second cavity (34) which is assigned to its diaphragm (32).

3. The device in accordance with Claims 1 or 2,
**characterised in that**,
the pumping volume of the second diaphragm pump (31) can be adjusted according to the diameter and/or adjustment travel of the second adjustment piston (33).

4. The device in accordance with Claim 3,
**characterised in that**,
the pumping volume of the second diaphragm pump (31) corresponds to approximately half of the pumping volume of the first diaphragm pump (21).

5. The device in accordance with one or more of Claims 1 to 4,
**characterised in that**,
a shared reservoir chamber (13) for the fluid is provided in the housing (11) and assigned to the two diaphragm pumps (21, 31), and the adjustment pistons (23, 33) of the diaphragm pumps (21, 31) can be partially inserted into the reservoir chamber (13).

6. The device in accordance with one or more of Claims 1 to 5,
**characterised in that**,
the pressure limiting valve (15) is assigned to both diaphragm pumps (21, 31) and that each of the cavities (24, 34) of the two diaphragm pumps (21, 31) is connected to a return line (14) assigned to the pressure limiting valve (15) by means of a duct (16 or 18) provided with a one-way valve (17 or 19).

7. The device in accordance with one or more of Claims 1 to 6,
**characterised in that**,
the pumping line (3) of the second diaphragm pump (31) is provided with a shut-off and non-return valve (36).

## Revendications

1. Dispositif (1) pour le transport notamment de milieux pâteux avec une première pompe à diaphragme (21) comprenant un premier diaphragme (22) disposé dans un carter (11) et un piston de réglage (23) actionné mécaniquement et agissant sur le premier diaphragme (22) par l'intermédiaire d'un liquide formant une transmission hydraulique rempli dans un premier espace (24) prévu dans le carter (11) entre le piston (23) et le diaphragme (22), où le premier espace (24) est raccordé par l'intermédiaire d'une vanne de limitation de pression (15) prévue dans un canal de retour (14) à une chambre de stockage (13) pour le liquide, où il est attribué à la première pompe à diaphragme (21) une deuxième pompe à diaphragme (31) de conception identique, dont le deuxième piston de réglage (33) est entraîné décalé de 180° par rapport au premier piston de réglage (23) de la première pompe à diaphragme (21), où le débit de la deuxième pompe à diaphragme (31) est plus petit que le débit de la première pompe à diaphragme (21), où le deuxième espace (34) de la deuxième pompe à diaphragme (31) est raccordé à la chambre de stockage (13) pour le liquide, où la première chambre de pression (25) de la première pompe à diaphragme (21) est liée, par l'intermédiaire d'un canal de refoulement (26) contenant un clapet anti-retour (27), avec la deuxième chambre de pression (35) de la deuxième pompe à diaphragme (31), qui est raccordée par l'intermédiaire d'une conduite de refoulement (3) avec un outil de travail tel que p. ex. un pistolet pulvérisateur (2),
**caractérisé en ce que**
les diaphragmes (22, 32) des deux pompes à diaphragme (21, 31) sont serrés, espacés latéralement, dans un plan dans un carter (11) de préférence divisé et que les pistons de réglage (23, 33) des deux pompes à diaphragme (21, 31) sont entraînés par l'intermédiaire de disques excentriques (43, 44) montés décalés de 180° l'un par rapport à l'autre sur un arbre d'entraînement commun (41) ou par l'intermédiaire d'une bascule (45) réglable au moyen d'un servo-équipement (49).

2. Dispositif d'après la revendication 1,
**caractérisé en ce que**
les pistons de réglage (23, 33') des deux pompes à diaphragme (21, 31) sont disposés à fleur l'un par rapport à l'autre dans le carter (11) et entraînés par un disque excentrique (43') prévu sur un arbre d'entraînement (41') monté perpendiculairement entre eux, et que la chambre de cylindre (37) recevant le deuxième piston de réglage (33') de la deuxième pompe à diaphragme (31') est raccordée par une conduite (38) avec le deuxième espace (34) attribué à son diaphragme (32).

3. Dispositif d'après la revendication 1 ou 2,
**caractérisé en ce que**
le débit de la deuxième pompe à diaphragme (31) est réglable en dépendance du diamètre et/ou de la course de réglage du deuxième piston de réglage (33).

4. Dispositif d'après la revendication 3,
**caractérisé en ce que**
le débit de la deuxième pompe à diaphragme (31) correspond à peu près à la moitié du débit de la première pompe à diaphragme (21).

5. Dispositif d'après une ou plusieurs des revendications 1 à 4,
**caractérisé en ce que**
aux deux pompes à diaphragme (21, 31), il est attribué une chambre de stockage commune (13) pour le liquide, prévue dans le carter (11), et dans laquelle se laissent introduire partiellement les pistons de réglage (23, 33) des pompes à diaphragme (21, 31).

6. Dispositif d'après une ou plusieurs des revendications 1 à 5,
**caractérisé en ce que**
la vanne de limitation de pression (15) est attribuée aux deux pompes à diaphragme (21, 31) et que les espaces (24, 34) des deux pompes à diaphragme (21, 31) sont raccordés respectivement par l'intermédiaire d'un canal (16 ou 18) muni d'une vanne unidirectionnelle (17 ou 19) à une conduite de retour (14) attribuée à la vanne de limitation de pression (15).

7. Dispositif d'après une ou plusieurs des revendications 1 à 6,
**caractérisé en ce que**
la conduite de refoulement (3) de la deuxième pompe à diaphragme (31) est équipée d'une vanne de barrage et une vanne de retenue (36).
